# EUROPÄISCHE PATENTSCHRIFT

(11) **EP 3 555 409 B1**
(45) Veröffentlichungstag und Bekanntmachung des Hinweises auf die Patenterteilung: **22.02.2023**
(21) Anmeldenummer: 17835467.6
(22) Anmeldetag: 15.12.2017
(51) Int. Cl.: E06B 9/68, E06B 9/84, E06B 9/15, E06B 9/13

(54) **TOR MIT EINER ABSTURZSICHERUNG UND VERFAHREN ZUM AUSLÖSEN DER ABSTURZSICHERUNG**
DOOR HAVING A FALL PROTECTION MECHANISM AND METHOD FOR TRIGGERING THE FALL PROTECTION MECHANISM
PORTE À SÉCURITÉ ANTICHUTE ET PROCÉDÉ POUR DÉCLENCHER LA SÉCURITÉ ANTICHUTE

(30) Priorität: 15.12.2016 DE 102016225079
(43) Veröffentlichungstag der Anmeldung: 23.10.2019
(73) Patentinhaber: Gabrijel Rejc GmbH & Co. KG, 84036 Landshut (DE)
(72) Erfinder: REJC, Gabrijel, 84036 Landshut (DE)
(74) Vertreter: Grünecker Patent- und Rechtsanwälte PartG mbB
(86) Internationale Anmeldenummer: PCT/EP2017/083109
(87) Internationale Veröffentlichungsnummer: WO 2018/109191

(56) Entgegenhaltungen:
- EP-A2- 0 808 985
- EP-A2- 1 882 802
- JP-A- 2007 177 430
- JP-A- 2008 291 546
- US-A- 5 551 535
- US-A1- 2014 332 172

## Beschreibung

Die vorliegende Erfindung betrifft ein Tor mit einer Absturzsicherung gemäß dem Oberbegriff des Anspruches 1.

Derartige Tore eignen sich unter anderem für die industrielle Anwendung, zum Abschließen von Produktionsstätten, Werk- und Lagerhallen. Sie sollen beispielsweise Luftbewegungen abschwächen und helfen, Temperaturen in gekühlten oder beheizten Bereichen aufrechtzuerhalten. Typische Ausführungsformen für Tore mit vertikal bewegbaren Torblättern sind Sektionaltore, Rolltore und Spiraltore. Derartige Tore können in zueinander bewegliche Abschnitte unterteilte Torblätter aufweisen, welche seitlich in den Torzargen geführt sind und in einer Vertikalbewegung geöffnet bzw. geschlossen werden.

Tore mit vertikal bewegbaren Torblättern können mit oder ohne Gewichtsausgleich ausgeführt sein. Bekannte Gewichtsausgleichssysteme beinhalten Federn, die beim Schließen des Tores gespannt werden und sich beim Öffnen des Tores wieder entspannen, wobei die in der Feder gespeicherte Energie das Öffnen des Tores unterstützt und es somit erlaubt, das Tor mit geringerem Kraftaufwand zu bewegen. Tore ohne einen Gewichtsausgleich verringern den Produktionsaufwand und die Verschleißanfälligkeit.

Tore in industrieller Anwendung werden oft durch Elektromotoren angetrieben; Der Motor ist typischerweise über ein Getriebe mit dem Torblatt verbunden, wobei vor allem Schneckengetriebe, aber auch Stirnradgetriebe, Ketten- oder Riementriebe zum Einsatz kommen.

Eine Entwicklungsrichtung von gattungsgemäßen Toren betrifft deren Bewegungsgeschwindigkeit. Torblätter moderner Schnelllauftore erreichen typischerweise Bewegungs-Geschwindigkeiten von bis zu 4 m/s.

Eine parallele Entwicklungsrichtung zielt auf eine Erhöhung der Lebensdauer ab, wobei moderne Tore bis zu 50.000 oder mehr Öffnungs-und Schließzyklen versagensfrei absolvieren können.

Diese Kombination von hohen Bewegungsgeschwindigkeiten/Beschleunigungen und sehr vielen Bewegungszyklen führen zu hoher Materialbeanspruchung und daraus folgender erhöhter Gefahr des Materialversagens aufgrund von Verschleiß. Verschleißanfällig sind vor allem Teile, an denen Reibung auftritt, wie der Motor, der Torblattantrieb, das Getriebe sowie die Anbindungen zwischen Getriebe und Motor bzw. Torblattantrieb. Ein Versagen, wie beispielsweise ein Materialbruch in einer dieser Torkomponenten kann zum Absturz des Torblattes führen. Daraus resultieren große Gefahren für Gegenstände und vor allem Personen, die sich während des Abstürzens im Bereich der Toröffnung befinden.

Um derartige Gefahren zu minimieren können Tore eine wirksame Absturzsicherung aufweisen. Bekannte Absturzsicherungen umfassen Mechanismen zur Feststellung eines Torblattabsturzes und einer anschließenden Auslösung einer Absturzblockierung.

Die GM 74 26 752 offenbart eine Absturzsicherung für ein gattungsgemäßes Rolltor. Das besagte Rolltor besteht im Wesentlichen aus beweglich miteinander verbundenen Lamellen, die beim Öffnen des Tores auf einer im Bereich des Torsturzes angebrachten Wickelwelle aufgewickelt werden. Die rotierende Wickelwelle ist mittels eines Schneckengetriebes mit einem Elektromotor verbunden. Im Falle eines Bruches des Getriebes wird eine Absturzsicherung ausgelöst, welche zwei an der untersten Torlamelle angebrachte Sperrbolzen aufweist. Diese im Betrieb vorgespannten Sperrbolzen werden nach außen in entsprechend ausgeformte Öffnungen in der Torzarge getrieben, wenn die Absturzsicherung ausgelöst wird und bremsen so das Tor ruckartig ab. Das Auslösen der Absturzsicherung erfolgt mittels eines Drehzahlmessers, welcher die Drehzahl der Wickelwelle bestimmt. Vor Betrieb des Tores wird eine Grenzdrehzahl, oberhalb derer ein sicherer Betrieb des Tores nicht gewährleistet werden kann, sondern von einem Absturz ausgegangen werden muss, definiert. Bei Überschreiten besagter Grenzdrehzahl wird die Absturzsicherung ausgelöst. Die Drehzahl der Wickelwelle ist im Bezug auf die Grenzdrehzahl die Überwachungsgröße, anhand der eine Fehlfunktion nachgewiesen werden kann. Fehler im Tor, die nicht zu einer Überhöhung der Drehzahl führen oder beispielsweise in unkontrolliertes Absinken des Tores mit geringer Geschwindigkeit führen nicht zum Auslösen der Absturzsicherung.

Eine weitere Absturzsicherung für ein Tor ist in der EP 1 882 802 A2 beschrieben. Eine Steuervorrichtung verarbeitet den intern vorliegenden aktuellen Sollwert, Drehrichtung und Fahrgeschwindigkeit und vergleicht diese mit dem Ist-Wert, der von einem Positionsgeber geliefert wird. Eine weitere Funktionsüberwachung für ein Rolltor wird in der EP 0 808 985 A2 beschrieben. Dort ist ein Sensor vorgesehen. Mittels eine Abtastvorrichtung wird die Dicke einer Schicht, zum Beispiel Dicke eines Eispanzers auf dem Tor gemessen. Weitere Ausgestaltungen von Toren sind der JP 2007 177430 A und US 2014/332172 beschrieben. Darüber hinaus offenbart die US 5 551 535 A einen Torblattantrieb, mit einem von einem Motor angetriebenen Welle, welche ein Torblatt auf und ab bewegen kann. Dieses Tor weist eine Absturzbremse auf. Eine Messeinrichtung überwacht die Drehzahl/Drehgeschwindigkeit der Welle sowie die Drehzahl/Drehgeschwindigkeit des Motors.

Der Erfindung liegt die Aufgabe zugrunde, ein gattungsgemäßes Tor mit einer Absturzsicherung sowie ein Verfahren zum Auslösen einer Absturzsicherung vorzuschlagen, welche zuverlässig ein Abstürzen des Torblattes feststellt, und ebenso zuverlässig eine Bremseinrichtung auslöst, welche das Tor schnell bremst und dabei Schäden am Tor vermeidet.

Zur Lösung des vorgenannten Problems wird ein Tor mit den Merkmalen von Anspruch 1 angegeben. Darüber hinaus wird ein Verfahren mit den Merkmalen von Anspruch 11 angegeben. Weitere vorteilhafte Weiterbildungen sind in den Unteransprüchen definiert.Die Kopplung von Torblattantrieb und Motor führt zu einem durch die Konstruktion bedingten, definierten Verhältnis der Positionen und Bewegungen des Torblattes, Torblattantriebes und Motors. Abhängig von der Ausführungsform kann dieses Verhältnis beispielsweise durch das Übersetzungsverhältnis eines Getriebes zwischen Motor und Torblattantrieb, beziehungsweise allgemein die Art der Kopplung von Motor und Torblattantrieb gegeben sein. Aus dem Bewegungsparameter des Motors lassen sich im Normalbetrieb des Tores die Bewegungsparameter des Torblattes anhand dieses definierten Verhältnisses bestimmen, und umgekehrt. Falls besagte Bewegungsparameter von Motor und Torblatt außerhalb dieses festen Verhältnisses stehen, wird von einer Fehlfunktion, wie beispielsweise einem Abstürzen, des Tores ausgegangen.

Erfindungsgemäß werden die Bewegungsparameter des Torblattes und des Motors durch die erste und zweite Messeinrichtung bestimmt und die Messwerte in einem Komparator, in dem das konstruktiv bedingte Normalverhältnis der Bewegungsparameter hinterlegt ist, ausgewertet. Die Bremseinrichtung wird ausgelöst, falls das Verhältnis der gemessenen Bewegungsparameter außerhalb des definierten Verhältnisses liegt.

Die zweite Messeinrichtung misst am Motor wenigstens eine Bewegungskomponente des Motors. Daraus lässt sich der momentane Betriebszustand des Motors bestimmen und eine sinnvolle Einschätzung des Betriebszustandes des gesamten Tores treffen.

Durch den Einsatz eines Komparators können die gemessenen Daten schnell ausgewertet werden, um im Störungsfall automatisiert eine Bremsung des Tores einzuleiten.

Es wird eine hohe Sicherheit bei zuverlässiger Auslösung der Bremseinrichtung im Falle von Störungen erreicht. Die Absturzsicherung wird auch ausgelöst, falls das Torblatt mit einer Bewegungsgeschwindigkeit abstürzt die gleich oder geringer ist als die Schließgeschwindigkeit des Tores im Normalbetrieb, also langsam aber unkontrolliert niedersinkt. Weiterhin ist möglich, das fallende Torblatt sehr bald nach Beginn der unkontrollierten Abwärtsbewegung zu stoppen, günstigerweise noch bevor es eine hohe Fallgeschwindigkeit erreicht und dementsprechend große Bremskräfte erfordert.

Gemäß einer Ausführungsform kann ein durch die erste Messeinrichtung bestimmter Bewegungsparameter des Torblattes eine Translationsgeschwindigkeit des Torblattes sein. Ein Abstürzen des Tores äußert sich primär durch ein Fallen, also eine sehr schnelle Abwärtsbewegung, des Torblattes. Durch die Messung der Geschwindigkeit des Torblattes ist ein Abstürzen dementsprechend sehr zuverlässig nachweisbar.

In einer Fortbildung kann ein durch die erste Messeinrichtung bestimmter Bewegungsparameter des Torblattes eine Winkelposition des rotierenden Torblattantriebes sein. Die Winkelposition lässt sich günstig und platzsparend nah am Torblattantrieb und unabhängig von der aktuellen sowie vom Betriebszustand abhängigen Rotationsgeschwindigkeit des Torblattantriebes bestimmen.

Günstigerweise kann ein durch die zweite Messeinrichtung bestimmter Bewegungsparameter des Motors eine Drehzahl einer rotierenden Motorwelle sein. Die Drehzahl der Motorwelle lässt sich günstig direkt in der Nähe des Motors bestimmen
Denkbar kann ein durch die zweite Messeinrichtung bestimmter Bewegungsparameter des Motors eine Winkelposition einer rotierenden Motorwelle sein. Als Alternative oder zusätzlich zur Bestimmung der Motorwellendrehzahl kann auch die Winkelposition der Motorwelle platzsparend in der Nähe des Motors gemessen werden.

Die Bremseinrichtung weist eine Reibbremse auf. Eine Reibbremse erlaubt eine bewusste Dosierung der Bremskraft um eine kontrollierte Verzögerung des Torblattes zu erzielen. Dies erlaubt eine Beeinflussung des Bremsweges und der aus der negativen Beschleunigung resultierenden Kräfte, welche auf das Torblatt und die anderen Komponenten des Tores wirken.

Gemäß der Erfindung ist ein Bremselement der Reibbremse reibend mit einer mit der Torblattwelle rotierenden Bremsoberfläche in Eingriff, wenn die Bremseinrichtung ausgelöst wird. Durch den reibenden Eingriff wird das Torblatt abhängig von den aneinander reibenden Oberflächen und der zwischen Bremselement und Bremsoberfläche wirkenden Kraft verzögert. Die an der Torblattwelle angreifende Bremse kann platzsparend im Bereich der Torblattwelle und unabhängig von der Erstreckung des Torblattes im geschlossenen Zustand platziert werden.

In einer möglichen Umsetzung der Erfindung kann der Motor geeignet sein, bis zum Stillstand des Motors geregelt zu werden, wobei das Torblatt in einer Position gehalten werden kann, und wobei der Motor insbesondere als Synchronmotor ausgeführt sein kann. Dadurch ist im Normalbetrieb des Tores ein zuverlässiges Bremsen und Halten des Tores möglich. Gleichzeitig kann der beim Bremsen auftretende Verschleiß im System verringert werden. Insbesondere Synchronmotoren sind geeignet, auch bei geringen Drehzahlen, bzw. bei unbewegter Motorwelle ein hohes Drehmoment bereitzustellen um das Torblatt zu verzögern oder unbewegt zu halten.

Möglicherweise kann die Bremseinrichtung eine Schließbewegung des Torblattes innerhalb eines definierten Bremsweges stoppen. Dadurch können die während der Verzögerung im gesamten Tor auftretenden Kräfte begrenzt werden um Beschädigungen am Tor zu vermeiden, während das Torblatt schnell genug gebremst wird, um Beschädigungen und Verletzungen von Gegenständen und Personen im Torbereich zu verhindern.

In einer Ausgestaltungsform der Erfindung kann wenigstens ein an dem Torblattantrieb ausgebildetes Antriebsrad an wenigstens ein, sich in einer Höhenrichtung des Tores erstreckendes, Antriebsmittel angreifen. Dadurch wird eine gute Kopplung zwischen Torblattantrieb und Torblatt erreicht und eine zuverlässige Bewegung des Torblattes, insbesondere bei hohen Bewegungsgeschwindigkeiten, gewährleistet.

Gemäß einer Ausführungsvariante kann das Torblatt in einer offenen Position in einer Art Spiralführung bevorratet sein. Dadurch kann das Torblatt besonders platzsparend aufbewahrt werden, während des Tor geöffnet ist.

Die erfindungsgemäße Aufgabe wird außerdem gelöst durch ein Verfahren mit den Merkmalen des Anspruches 11.

Die gemessenen Bewegungsparameter des Motors und des Torblattes werden im Komparator abgeglichen. Durch die Konstruktion des Tores stehen diese Bewegungsparameter in allen normalen Betriebszuständen des Tores in einem definierten Verhältnis zueinander, sodass eine Abweichung von diesem Verhältnis auf eine Beschädigung des Tores und die Gefahr eines Abstürzens des Torblattes hinweist. Wenn im Komparator während des Vergleiches der zuvor gemessenen Bewegungsparameter also eine solche Abweichung außerhalb von festgelegten Toleranzen festgestellt wird, wird eine Bremseinrichtung ausgelöst um das Abstürzen des Torblattes zu verhindern und das Tor zu verzögern.

Diese Fehlerbestimmung kann in allen Betriebszuständen zuverlässig ausgeführt werden. Das Bremsen des Tores kann insbesondere bereits bei Geschwindigkeiten unterhalb der normalen Geschwindigkeit des Torblatts erfolgen, etwa zu Beginn der Absturzbewegung oder bei einem langsamen aber unkontrollierten Absinken des Tores.

Günstigerweise kann mittels der ersten Messeinrichtung eine Translationsgeschwindigkeit des Torblattes bestimmt werden. Dadurch kann ein Abstürzen des Tores, welches mit einer Abwärtsbewegung des Torblattes mit unkontrollierter Geschwindigkeit des Torblattes einhergeht, direkt am Torblatt und somit sehr zuverlässig ermittelt werden.

In einer Variante kann mittels der ersten Messeinrichtung eine Winkelposition des Torblattantriebes bestimmt werden. Die Bestimmung der Winkelposition des Torblattantriebes kann direkt an dem Torblattantrieb erfolgen und mittels einer platzsparenden Anordnung der zweiten Messeinrichtung erfolgen.

Gemäß einer Ausbildung kann mittels der zweiten Messeinrichtung eine Drehzahl einer rotierenden Motorwelle des Motors bestimmt werden. Die Drehzahl eignet sich gut, um die Bewegung des Motors zu charakterisieren und kann relativ einfach direkt am Motor gemessen werden.

In einer Fortbildung der Erfindung kann mittels der zweiten Messeinrichtung die Winkelposition einer rotierenden Motorwelle des Motors bestimmt werden. Unabhängig von der Drehgeschwindigkeit kann die momentane Ausrichtung der rotierenden Motorwelle günstig direkt in der Nähe des Motors ermittelt werden.

Günstigerweise kann das Öffnen und/oder Schließen des Tores mittels einer Reibbremse verzögert werden. Dadurch wird eine Dosierung der Bremskraft ermöglicht, mittels derer das Torblatt so verzögert werden kann, dass Gefahren für Personen und Gegenstände im Bereich des Tores gering gehalten werden und gleichzeitig Beschädigungen am Tor durch hohe Bremskräfte und abruptes Abbremsen vermieden werden.

In einer Gestaltungsform kann durch das Auslösen der Bremseinrichtung ein Bremselement reibend mit einer mit dem Torblattantrieb rotierenden Bremsoberfläche in Eingriff gebracht werden. Das Bremselement kann platzsparend im Bereich des Torblattantriebes ausgebildet sein und mittels des Reibschlusses eine dosierte Bremswirkung erzielen.

Möglicherweise kann die Bremseinrichtung die Schließbewegung des Tores innerhalb eines definierten Bremsweges stoppen. Durch die Definition des Bremsweges kann sichergestellt werden, dass das Tor einerseits schnell genug gestoppt wird um im Falle eines Absturzes Sicherheit für Personen und Gegenstände im Bereich des Tores zu gewährleisten und gleichzeitig kann die Verzögerung begrenzt werden um Beschädigungen am Tor durch ruckartiges Bremsen zu vermeiden.

Im Folgenden sollen anhand der Zeichnungen einige beispielhafte Ausführungsformen der Erfindung erläutert werden. Es zeigen:
Fig. 1 eine Prinzipskizze eines erfindungsgemäßen Tores mit einer Absturzsicherung,
Fig. 2 eine Schnittansicht einer zweiten Ausführungsform der Erfindung in Durchfahrtsrichtung,
Fig. 3 eine Seitenansicht der Ausführungsform in Fig. 2 von rechts,
Fig. 4 eine Vergrößerung des Bereiches A in Fig. 2,
Fig. 5 eine Vergrößerung des Bereiches B in Fig. 2,
Fig. 6 eine Schnittansicht einer dritten Ausführungsform,
Fig. 7 eine Schnittansicht einer vierten Ausführungsform,
Fig. 8 eine Schnittansicht einer fünften Ausführungsform.

Für gleiche oder sich entsprechende Merkmale werden in den verschiedenen Figuren und im Bezug auf verschiedene Ausführungsformen identische Bezugszeichen verwendet. Auf eine Erläuterung von entsprechenden oder gleichen Merkmalen wird in Bezug auf folgende Figuren verzichtet, wenn sie bereits erläutert wurden.

Die folgenden Ausführungsformen beziehen sich vor allem auf schnelllaufende Tore, also Tore deren Torblätter Vertikalgeschwindigkeiten von mehr als 1,5 m/s, 2 m/s und insbesondere im Bereich von 2 bis 4 m/s erreichen.

In Figur 1 ist eine Draufsicht auf ein zum Teil geöffnetes Tor schematisch, zu etwa einem Drittel geöffnet, dargestellt. Das Torblatt 10 erstreckt sich zwischen zwei Torzargen 11, in denen es seitlich geführt ist. Oberhalb der Toröffnung im Bereich des Torsturzes 12 ist eine Torblattwelle 5, welche zu einem Torblattantrieb gehört ausgebildet und erstreckt sich etwa über die gesamte Breite des Tores.

Das Torblatt ist aus zueinander beweglichen parallel ausgerichteten Sektionen ausgebildet. An seinen gegenüberliegenden horizontalen Enden ist das Torblatt jeweils mit einer Antriebskette verbunden, welche sich innerhalb einer der Torzargen erstreckt. In jede der Antriebsketten greift jeweils ein Zahnrad ein, welches starr mit der Torantriebswelle 5 verbunden ist. Dadurch führt eine Rotation der Torblattwelle 5 zum Heben und Senken des Torblattes. Das Torblatt wird an der Torblattwelle vorbei in eine spiralförmige Schiene geführt, in der das Torblatt im geöffneten Zustand gelagert wird. In alternativen Ausführungsformen ist das Tor als Rolltor mit einem flexiblen Torblatt, welches auf der Torblattwelle aufgewickelt wird, ausgeführt.

Der Torblattantrieb mit der Torblattwelle 5 ist über ein Getriebe 4 mit einem Elektromotor 3 verbunden, wobei die Anbindung zwischen dem Motor und der Torblattwelle 5 mittels eines Kettentriebes realisiert ist. Alternative Ausführungsformen können auch mit Riemen, Stirn-, Kegeloder Schneckentrieben ausgestattet sein oder auf ein Getriebe verzichten. Beispielsweise kann die Motorwelle getriebelos direkt an die Torblattwelle angebunden sein. Am Motor ist eine Haltebremse 2 ausgeführt, welche den Motor und durch die Kopplung von Motor und Torblattantrieb ebenfalls das Torblatt im Normalbetrieb bremst und in einer Position halten kann. Das Tor weist keinen Gewichtsausgleich auf. In alternativen Ausführungsformen können als Gewichtsausgleich beispielsweise Zug- oder Druckfedern in den Zargen oder im Torsturz ausgebildet sein.

Ein Beispiel für die konstruktive Gestaltung eines Tores, das erfindungsgemäß mit einer Absturzsicherung ausgestattet sein kann, wird in der EP 16 176 550.8 offenbart. Das darin beschrieben Tor weist ein sektionales Torblatt auf, welches im geöffneten Zustand in einer Spirale gelagert ist, wobei Zahnräder in beidseitig des Torblattes ausgeführte Antriebsketten eingreifen. Die Kopplung des Motors mit einer Antriebswelle des Torblattes erfolgt über einen Riemen.

Ebenfalls am Motor ist eine zweite Messeinrichtung 1 ausgeführt, welche eine Rotationsgeschwindigkeit der Motorwelle des Elektromotors 3 misst. Zum Einsatz kommen hierbei aus dem Stand der Technik bekannte Drehzahlmessverfahren, beispielsweise mittels Induktionsgebern oder Lichtschranken.

Diese Drehzahlmessverfahren liefern digitale Informationen zum zurückgelegten Weg der Motorwelle in Form von Rechtecksignalen, welche in Steuerungseinheiten gezählt werden. Alternativ kann durch die Messeinrichtung die Winkelposition in Form von phasenverschobenen Sinus-/Cosinusfunktionen dargestellt werden.

In der gezeigten Ausführung ist die Messeinrichtung ein rotatives Feedbacksystem, das sowohl die Winkelposition über Sinus-/Cosinusperioden, als auch die absolute Anzahl der Umdrehungen als digitale Information ausgibt. In dieser Ausführung kann die Messeinrichtung gleichzeitig für die Kommutierung des Motors verwendet werden. Die absolute Position wird als digitale Information mit einer bestimmten Auflösung ausgegeben. Die Auflösung sollte möglichst hoch gewählt werden, um kurze Reaktionszeiten und Bremswege zu erzielen.

An der Torblattwelle 5 ist eine erste Messeinrichtung 6 ausgeführt, welche ebenfalls mittels bekannter Drehzahlmessverfahren die Drehzahl der Torblattwelle 5 misst.

In der gezeigten Ausführungsform ist die erste Messeinrichtung ein Sensorsystem, das auf zwei Signalspulen gegeneinander phasenverschobene Impulse ausgibt.

Die Messwerte der ersten und zweiten Messeinrichtung werden über Leitungen 13, 14 zu einem Komparator 9 übertragen. Die Messübertragung kann über analoge Spannungswerte oder in digitaler Form erfolgen, wenn die erste und zweite Messeinrichtung die gemessenen Drehzahlwerte bereits in digitale Signale umwandeln können. In der Regel wird eine digitale Informationsübermittlung bevorzugt. Der Komparator kann als elektronisches Bauteil ausgeführt sein. Alternativ kann der Komparator auch als digitales Bauteil oder per Software realisiert werden.

Aus den Änderungen der Positionswerte der beiden Messeinrichtungen kann unter Bezugnahme der verstrichenen Zeit auf die Geschwindigkeit geschlossen werden.

Alternativ oder zusätzlich zur Messung der Drehzahl der Torblattwelle 5, kann deren Winkelposition oder, mithilfe von Lichtschranken in den Zargen 11, die Geschwindigkeit und Position des Torblattes ermittelt werden. Die Messwerte werden von den Zargen 11 durch eine Leitung 17 zum Komparator 9 übertragen.

In derartigen Ausführungen ist die erste Messeinrichtung beispielsweise ein Lichtgitter, das unmittelbar in der Bewegungsebene des Torblattes angeordnet ist und bei Unterbrechung eines bestimmten Lichtstrahls die Position des unterbrochenen Lichtstrahls an den Komparator 9 liefert.

Im Komparator 9 werden die von den beiden Messeinrichtungen übertragenen Messwerte zu den Drehzahlen der Torblattwelle und der Motorwelle ins Verhältnis zueinander gesetzt. Da die Torblattwelle 5 und die Motorwelle 3 über das Getriebe 4 miteinander gekoppelt sind, müssen deren Drehzahlen in allen Betriebszuständen in einem festen Verhältnis zueinander stehen. Wenn im Komparator festgestellt wird, dass das tatsächliche Verhältnis zwischen den gemessenen Drehzahlen von dem konstruktiv bedingten Verhältnis abweicht, wird von einer Entkopplung zwischen Torblattantrieb und Motor 3 ausgegangen, welcher beispielsweise durch ein Getriebeversagen hervorgerufen werden kann und schlimmstenfalls ein Abstürzen des Torblattes 10 zur Folge hat. In diesem Fall wird durch den Komparator sofort die Auffangbremse 7 ausgelöst, indem ein Bremssignal durch Leitung 15 an die Auffangbremse 7 geleitet wird.

In der dargestellten Ausführungsform ist der Komparator so ausgeführt, dass er die absoluten Positionswerte der Messeinrichtung 6 einlesen kann und parallel die von der zweiten Messeinrichtung ankommenden Impulse zählen kann. Durch die Phasenverschiebung der ankommenden Signale kann zwischen einer Subtraktion und Addition unterschieden werden.

Durch die Wahl unterschiedlicher Wegmessverfahren kann eine diversitäre und sichere Redundanz gewährleistet werden. Während des Betriebes des Tores werden permanent die Bewegungsparameter des Motors und des Torblattes bestimmt und im Komparator ausgewertet.

Fig. 2 zeigt ein zweites Ausführungsbeispiel in einer Schnittdarstellung. Rechts vom Torblatt 10 ist in einer Torzarge 11 eine von außen zu bedienende Steuerung 19 vorgesehen, in der ebenfalls die Motorsteuerung und der Komparator 9 ausgeführt sind. Die Leitungen zwischen dem Komparator 9 und den Messeinrichtungen 1, 6 sind innerhalb der Torzargen 11 und dem Torsturz 12 geführt. Die Torblattwelle 5, welche in der Schnittebene liegt, ist an beiden Enden im Bereich der Torzargen durch jeweils ein Wälzlager 20 gestützt.

Die Leistungsübertragung zwischen Motor 3 und Torblattwelle 5 erfolgt mittels einer Kette 21, die auf jeweils einem Kettenrad 23 der Motorwelle und einem Kettenrad 24 der Torblattwelle 5 geführt ist.

Der Motor 3 ist innerhalb der Spirale 22 ausgeführt, in der das Torblatt 10 im geöffneten Zustand gelagert wird.

Die zweite Messeinrichtung 1 ist innerhalb des Gehäuses des Motors 3 ausgeführt. Die erste Messeinrichtung 6 ist auf an dem motorseitigen Ende der Torblattwelle ausgeführt. Ebenfalls innerhalb des Motorgehäuses ist eine mechanische Betriebsbremse ausgeführt, welche genutzt wird um den Motor sowie das daran gekoppelte Torblatt im Normalbetrieb abzubremsen und in einer Position zu halten.

An beiden Enden der Torblattwelle 5 sind Antriebsräder 25 ausgeführt, welche in eine Antriebskette des Torblattes angreifen und so die Rotation der Antriebswelle 5 in eine Linearbewegung des Torblattes umsetzen.

Fig. 3 zeigt das in Fig. 2 dargestellte Tor von rechts. Gut sichtbar ist die Anordnung der Spirale 22 im Torsturz 12 und die platzsparende Anordnung des Motors 3 innerhalb der Spirale 22. Die Kette 21 wird seitlich an der Spirale vorbeigeführt um Leistung vom Motor 3 über das Kettenrad 24 an die Torblattwelle 5 zu übertragen.

Fig. 4 zeigt den in Fig. 2 mit A gekennzeichneten Bereich vergrößert. Dabei ist besonders die Auffangbremse 7 am linken Ende der Torblattwelle 5 gut zu erkennen.

Die Auffangbremse 7 ist als Federkraft-Scheibenbremse ausgeführt. Im Ausführungsbeispiel ist rotationsfest an der Torblattwelle eine Bremsscheibe 26 ausgebildet. Zwei beidseitig der Bremsscheibe angebrachte Bremsbacken 27 mit Bremsbelägen sind mittels Federkraft in Richtung der Bremsscheibe 26 vorgespannt und mittels eines Elektromagneten entgegen der Federkraft von der Bremsscheibe beabstandet gehalten. Zur Auslösung der Auffangbremse 7 werden die Elektromagneten deaktiviert, sodass die Bremsbacken 27 durch die Federkraft gegen die Bremsscheibe gedrückt werden und die Torblattwelle 5 bremsen. Diese Anordnung hat den weiteren Vorteil, dass sie auch im Falle eines Stromausfalles automatisch aktiviert wird und die Bremse auslöst.

Fig. 5 zeigt den in Fig. 2 mit B gekennzeichneten Bereich vergrößert und zeigt insbesondere die Anbindung zwischen Motor 3 und Torblattwelle 5 über die Kettenräder 23, und die Kette 21. Die erste Messeinrichtung 6 ist an dem rechten Ende Torblattwelle 5 ausgeführt.

Die in Fig. 6 gezeigte Ausführungsform ähnelt wesentlich der zweiten Ausführungsform in den Figuren 2 bis 5. Der wesentliche Unterschied ist, dass die Motorwelle und die Torblattwelle 5 hier in einem rechten Winkel aufeinander stehen. Die Leistungsübertragung erfolgt mittels eines Winkelgetriebes 28 mit Kegelstirnrad. Alternativ ist auch die Ausführung eines Schneckengetriebes oder dergleichen denkbar.

Die in Fig. 7 gezeigte Ausführungsform entspricht wesentlich der Ausführungsform in den Figuren 2 bis 5. Wesentliche Unterschiede sind die Verwendung eines Synchronmotors 3, der bis zur Drehzahl Null herunter regelbar ist und dabei das Torblatt im Betrieb bremsen und halten kann. Der Motor benötigt daher keine zusätzliche mechanische Betriebsbremse im Motorgehäuse und kein Übersetzungsgetriebe. Die Motorwelle ist direkt mit der Torblattwelle 5 gekoppelt.

Ein potentieller Absturz des Torblattes mittels einer Messstrecke 29, an der mittels einer Lichtschrankenanordnung bevorzugt mittels eines Lichtgitters, das horizontal gelagerte Lichtschranken ausbildet die vertikal übereinander angeordnet sind, die Positionen und/oder Bewegungsgeschwindigkeit des Torblattes ermittelt wird. Dieser Messwert wird im Komparator mit der Messung an der Motorwelle ins Verhältnis gesetzt um ein Versagen des Tores zu detektieren.

Die in Fig. 8 dargestellte Ausführungsform entspricht im Wesentlichen der Ausführungsform in Fig. 7. Unterscheidend ist die Anordnung des Motors, der hier als Rohrmotor innerhalb der Torblattwelle angeordnet ist.

## Patentansprüche

1. Tor mit einer Absturzsicherung, mit
einem Torblatt (10), welches durch die Rotation eines Torblattantriebes (5), welcher eine Torblattwelle aufweist, öffenbar und schließbar ist,
einem Motor (3), welcher mit dem Torblattantrieb (5) gekoppelt ist und
einer Bremseinrichtung (7), mittels der das Öffnen und/oder Schließen des Torblattes (10) verzögerbar ist, und
einer ersten Messeinrichtung (6) zur Bestimmung wenigstens eines Bewegungsparameters des Torblattes (10),
einer zweiten Messeinrichtung (1) zur Bestimmung wenigstens eines Bewegungsparameters des Motors (3), und
einem Komparator (9), welcher die gemessenen Bewegungsparameter des Torblattes (10) und des Motors (3) vergleicht und die Bremseinrichtung (7) auslöst, wenn sich die gemessenen Bewegungsparameter des Torblattes (10) und des Motors (3) außerhalb eines definierten Verhältnisses zueinander befinden,
wobei die Bremseinrichtung (7) eine Reibbremse umfasst,
wobei ein Bremselement der Reibbremse in Reibungseingriff mit einer Bremsoberfläche einer Scheibenbremse (26) ist, die sich zusammen mit der Torblattwelle dreht, wenn die Bremseinrichtung (7) ausgelöst wird,
**dadurch gekennzeichnet dass**,
die zweite Messeinrichtung (1) am Motor (3) vorgesehen ist,
die erste Messeinrichtung (6) an der Torblattwelle und am motorseitigen Ende der Torblattwelle ausgebildet ist, die Bremseinrichtung (7) an der gegenüberliegenden Endseite der Torblattwelle gegenüber dem motorseitigen Ende der Torblattwelle vorgesehen ist.

2. Tor nach Anspruch 1, wobei ein durch die erste Messeinrichtung (6) bestimmter Bewegungsparameter des Torblattes (10) eine Translationsgeschwindigkeit des Torblattes (10) ist.

3. Tor nach einem der vorherigen Ansprüche, wobei ein durch die erste Messeinrichtung (6) bestimmter Bewegungsparameter des Torblattes (10) eine Winkelposition des Torblattantriebes (5) ist.

4. Tor nach einem der vorherigen Ansprüche, wobei ein durch die zweite Messeinrichtung (1) bestimmter Bewegungsparameter des Motors (3) eine Drehzahl einer rotierenden Motorwelle ist.

5. Tor nach einem der vorherigen Ansprüche, wobei ein durch die zweite Messeinrichtung (1) bestimmter Bewegungsparameter des Motors (3) eine Winkelposition einer rotierenden Motorwelle ist.

6. Tor nach einem der vorherigen Ansprüche, wobei der Motor geeignet ist, bis zum Stillstand des Motors geregelt zu werden, wobei das Torblatt in einer Position gehalten werden kann, und wobei der Motor insbesondere als Synchronmotor ausgeführt ist.

7. Tor nach einem der vorherigen Ansprüche, wobei die Bremseinrichtung (7) eine Schließbewegung des Torblattes innerhalb eines definierten Bremsweges stoppen kann.

8. Tor nach einem der vorherigen Ansprüche, wobei wenigstens ein an dem Torblattantrieb ausgebildetes Antriebsrad an wenigstens ein, sich in einer Höhenrichtung des Tores erstreckendes, Antriebsmittel angreift.

9. Tor nach einem der vorherigen Ansprüche, wobei das Tor in einer offenen Position in einer Art Spiralführung bevorratet ist.

10. Verfahren zum Auslösen einer Absturzsicherung eines Tores mit einem Torblatt (10), welches durch die Rotation eines Torblattantriebes (5), welcher eine Torblattwelle aufweist, öffenbar und schließbar ist, wobei
mittels einer ersten Messeinrichtung (6) wenigstens ein Bewegungsparameter des Torblattes (10) bestimmt wird,
mittels einer zweiten Messeinrichtung (1) wenigstens ein Bewegungsparameter des Motors (3) bestimmt wird,
mittels eines Komparators (9) die gemessenen Bewegungsparameter des Torblattes (10) und des Motors (3) verglichen werden,
und, wenn sich die Bewegungsparameter des Motors (3) und des Torblattes (10) außerhalb eines definierten Verhältnisses befinden, eine Bremseinrichtung (7) ausgelöst wird, welche das Öffnen und/oder Schließen des Tores verzögert,
wobei die Bremseinrichtung (7) eine Reibbremse umfasst,
wobei ein Bremselement der Reibbremse in Reibungseingriff mit einer Bremsoberfläche einer Scheibenbremse (26) ist, die sich zusammen mit der Torblattwelle dreht, wenn die Bremseinrichtung ausgelöst wird,
**dadurch gekennzeichnet dass**,
die zweite Messeinrichtung (1) am Motor (3) vorgesehen ist,
die erste Messeinrichtung (6) an der Torblattwelle und am motorseitigen Ende der Torblattwelle ausgebildet ist, die Bremseinrichtung (7) an der gegenüberliegenden Endseite der Torblattwelle gegenüber dem motorseitigen Ende der Torblattwelle vorgesehen ist.

11. Verfahren nach Anspruch 10, wobei mittels der ersten Messeinrichtung (6) eine Translationsgeschwindigkeit des Torblattes (10) bestimmt wird.

12. Verfahren nach einem der Ansprüche 10 und 11, wobei mittels der ersten Messeinrichtung (6) eine Winkelposition des Torblattantriebes (5) bestimmt wird.

13. Verfahren nach einem der Ansprüche 10 bis 12, wobei mittels der zweiten Messeinrichtung (1) eine Drehzahl einer rotierenden Motorwelle des Motors (3) bestimmt wird.

14. Verfahren nach einem der Ansprüche 10 bis 13, wobei mittels der zweiten Messeinrichtung (1) die Winkelposition einer rotierenden Motorwelle des Motors (3) bestimmt wird.

15. Verfahren nach einem der Ansprüche 10 bis 14, wobei das Öffnen und/oder Schließen des Tores mittels einer Reibbremse verzögert wird.

16. Verfahren nach einem der Ansprüche 10 bis 15, wobei durch das Auslösen der Bremseinrichtung (7) ein Bremselement reibend mit einer mit dem Torblattantrieb rotierenden Bremsoberfläche in Eingriff gebracht wird.

17. Verfahren nach einem der Ansprüche 10 bis 16, wobei die Bremseinrichtung (7) die Schließbewegung des Tores innerhalb eines definierten Bremsweges stoppt.

## Claims

1. Gate with a crash-down prevention mechanism, comprising
a gate panel (10) which can be opened and closed by the rotation of a gate panel drive (5), which has a gate panel shaft,
a motor (3) which is coupled to the gate panel drive (5) and
a braking assembly (7) by means of which the opening and/or closing of the gate panel (10) can be decelerated, and
a first measuring device (6) for determining at least one movement parameter of the gate panel (10),
a second measuring device (1) for determining at least one movement parameter of the motor (3), and
a comparator (9) which compares the measured movement parameters of the gate panel (10) and of the motor (3) and triggers the braking device (7) if the measured movement parameters of the gate panel (10) and of the motor (3) are outside a defined relationship to each other,
wherein the braking device (7) comprises a friction brake, wherein
a braking element of the friction brake is in frictional engagement with a braking surface of a disk brake (26) which rotates together with the gate panel shaft when the braking device (7) is released,
**characterized in that**
the second measuring device (1) is provided on the motor (3),
the first measuring device (6) is formed on the gate panel shaft and on the motor-side end of the gate panel shaft,
wherein the braking device (7) is provided at the opposite end side of the gate panel shaft opposite to the motor-side end of the gate panel shaft.

2. Gate according to claim 1, wherein a movement parameter of the gate panel (10) determined by the first measuring device (6) is a translation speed of the gate panel (10).

3. Gate according to one of the previous claims, wherein a movement parameter of the gate panel (10) determined by the first measuring device (6) is an angular position of the gate panel drive (5).

4. Gate according to one of the previous claims, wherein a movement parameter of the motor (3) determined by the second measuring device (1) is a rotational speed of a rotating motor shaft.

5. Gate according to one of the previous claims, wherein a movement parameter of the motor (3) determined by the second measuring device (1) is an angular position of a rotating motor shaft.

6. Gate according to one of the previous claims, wherein the motor is adapted to be controlled until the motor stops, wherein the gate panel can be held in a position, and wherein the motor is designed in particular as a synchronous motor.

7. Gate according to one of the previous claims, wherein the braking device (7) can stop a closing movement of the gate panel within a defined braking distance.

8. Gate according to one of the previous claims, wherein at least one drive wheel formed on the gate panel drive engages at least one drive means extending in a height direction of the gate.

9. Gate according to one of the previous claims, wherein the gate is stored in an open position in a kind of spiral guide.

10. Method for triggering a crash-down prevention of a gate with a gate panel (10), which can be opened and closed by the rotation of a gate panel drive (5), which has a gate panel shaft, wherein
at least one movement parameter of the gate panel (10) is determined by means of a first measuring device (6),
at least one movement parameter of the motor (3) is determined by means of a second measuring device (1),
the measured movement parameters of the gate panel (10) and of the motor (3) are compared by means of a comparator (9),
and, if the movement parameters of the motor (3) and of the gate panel (10) are outside a defined relationship, a braking device (7) is triggered, which decelerates the opening and/or closing of the gate,
wherein the braking device (7) comprises a friction brake, wherein
a braking element of the friction brake is in frictional engagement with a braking surface of a disk brake (26) which rotates together with the door blade shaft when the braking device (7) is released,
**characterized in that**
the second measuring device (1) is provided on the motor (3),
the first measuring device (6) is formed on the gate panel shaft and on the motor-side end of the gate panel shaft,
the braking device (7) is provided at the opposite end side of the gate panel shaft opposite to the motor side end of the gate panel shaft.

11. Method according to claim 10, wherein a translation speed of the gate panel (10) is determined by means of the first measuring device (6).

12. Method according to one of claims 10 and 11, wherein an angular position of the gate panel drive (5) is determined by means of the first measuring device (6).

13. Method according to one of claims 10 to 12, wherein a rotational speed of a rotating motor shaft of the motor (3) is determined by means of the second measuring device (1).

14. Method according to one of claims 10 to 13, wherein the angular position of a rotating motor shaft of the motor (3) is determined by means of the second measuring device (1).

15. Method according to one of claims 10 to 14, wherein the opening and/or closing of the gate is delayed by means of a friction brake.

16. Method according to one of claims 10 to 15, wherein a braking element is brought into frictional engagement with a braking surface rotating with the door leaf drive by the triggering of the braking device (7).

17. Method according to one of claims 10 to 16, wherein the braking device (7) stops the closing movement of the door within a defined braking distance.

## Revendications

1. Porte à sécurité antichute, avec
un tablier de porte (10) qui peut être ouvert et fermé par la rotation d'un entraînement de tablier de porte (5) qui présente un arbre de tablier de porte,
un moteur (3) qui est couplé à l'entraînement du tablier (5) et
un dispositif de freinage (7), au moyen duquel l'ouverture et/ou la fermeture du tablier de porte (10) peut être retardée, et
un premier dispositif de mesure (6) pour déterminer au moins un paramètre de mouvement du tablier de porte (10),
un second dispositif de mesure (1) pour déterminer au moins un paramètre de mouvement du moteur (3), et
un comparateur (9) qui mesure les paramètres de mouvement du tablier de porte (10) et du moteur (3) et déclenche le dispositif de freinage (7) lorsque les paramètres de mouvement mesurés du tablier de porte (10) et du moteur (3) se trouvent en dehors d'un rapport défini entre eux,
dans lequel le dispositif de freinage (7) comprend un frein à friction,
dans lequel un élément de freinage du frein à friction est en prise par friction avec une surface de freinage d'un frein à disque (26) qui tourne conjointement avec l'arbre de tablier lorsque le dispositif de freinage (7) est déclenché,
**caractérisé en ce que**
le second dispositif de mesure (1) est prévu sur le moteur (3),
le premier dispositif de mesure (6) sur l'arbre du tablier de porte et à l'extrémité côté moteur de l'arbre du tablier de porte,
le dispositif de freinage (7) est prévu sur le côté d'extrémité opposé de l'arbre de tablier de porte par rapport à l'extrémité côté moteur de l'arbre de tablier de porte.

2. Porte selon la revendication 1, dans laquelle
un paramètre de mouvement du tablier de porte (10) déterminé par le premier dispositif de mesure (6) est une vitesse de translation du tablier de porte (10).

3. Porte selon l'une quelconque des revendications précédentes, dans laquelle
un paramètre de mouvement du tablier de porte (10) déterminé par le premier dispositif de mesure (6) est une position angulaire de l'entraînement de tablier de porte (5).

4. Porte selon l'une quelconque des revendications précédentes, dans laquelle
un paramètre de mouvement du moteur (3) déterminé par le second dispositif de mesure (1) est une vitesse de rotation d'un arbre moteur rotatif.

5. Porte selon l'une quelconque des revendications précédentes, dans laquelle
un paramètre de mouvement du moteur (3) déterminé par le second dispositif de mesure (1) est une position angulaire d'un arbre de moteur en rotation.

6. Porte selon l'une quelconque des revendications précédentes, dans laquelle
le moteur peut être régulé jusqu'à l'arrêt du moteur, le tablier de porte pouvant être maintenu dans une position, et le moteur étant notamment réalisé sous forme de moteur synchrone.

7. Porte selon l'une quelconque des revendications précédentes, dans laquelle
le dispositif de freinage (7) peut arrêter un mouvement de fermeture du tablier de porte à l'intérieur d'une distance de freinage définie.

8. Porte selon l'une quelconque des revendications précédentes, dans laquelle
au moins une roue d'entraînement formée sur l'entraînement de tablier de porte s'engage avec au moins un moyen d'entraînement s'étendant dans une direction de hauteur de la porte.

9. Porte selon l'une quelconque des revendications précédentes, dans laquelle la porte est stockée en position ouverte dans une sorte de guide en spirale.

10. Procédé pour déclencher une sécurité antichute d'une porte avec un tablier de porte (10), qui peut être ouvert et fermé par la rotation d'un entraînement de tablier de porte (5), qui présente un arbre de tablier de porte, dans lequel
au moins un paramètre de mouvement du tablier de porte (10) est déterminé au moyen d'un premier dispositif de mesure (6),
au moins un paramètre de mouvement du moteur (3) est déterminé au moyen d'un second dispositif de mesure (1),
au moyen d'un comparateur (9), les paramètres de mouvement mesurés du tablier de porte (10) et du moteur (3) sont comparés,
et, si les paramètres de mouvement du moteur (3) et du tablier de porte (10) se trouvent en dehors d'un rapport défini, un dispositif de freinage (7) est déclenché, lequel retarde l'ouverture et/ou la fermeture de la porte,
dans lequel le dispositif de freinage (7) comprend un frein à friction,
dans lequel un élément de freinage du frein à friction est en prise par friction avec une surface de freinage d'un frein à disque (26) qui tourne conjointement avec l'arbre de tablier lorsque le dispositif de freinage est déclenché,
**caractérisé en ce que**
le second dispositif de mesure (1) est prévu sur le moteur (3),
le premier dispositif de mesure (6) est formé sur l'arbre du tablier et sur l'extrémité côté moteur de l'arbre du tablier,
le dispositif de freinage (7) sur le côté d'extrémité opposé de l'arbre du tablier de porte est prévue par rapport à l'extrémité de l'arbre du tablier côté moteur.

11. Procédé selon la revendication 10, dans lequel
une vitesse de translation du tablier de porte (10) est déterminée au moyen du premier dispositif de mesure (6).

12. Procédé selon l'une quelconque des revendications 10 et 11, dans lequel
une position angulaire de l'entraînement du tablier (5) est déterminée au moyen du premier dispositif de mesure (6).

13. Procédé selon l'une quelconque des revendications 10 à 12, dans lequel
une vitesse de rotation d'un arbre moteur rotatif du moteur (3) est déterminée au moyen du second dispositif de mesure (1).

14. Procédé selon l'une quelconque des revendications 10 à 13, dans lequel
la position angulaire d'un arbre moteur rotatif du moteur (3) est déterminée au moyen du second dispositif de mesure (1).

15. Procédé selon l'une quelconque des revendications 10 à 14, dans lequel
l'ouverture et/ou la fermeture de la porte est retardée au moyen d'un frein à friction.

16. Procédé selon l'une quelconque des revendications 10 à 15, dans lequel
par le déclenchement du dispositif de freinage (7), un élément de freinage est mis en prise par frottement avec une surface de freinage tournant avec l'entraînement du tablier.

17. Procédé selon l'une quelconque des revendications 10 à 16, dans lequel
le dispositif de freinage (7) arrête le mouvement de fermeture de la porte à l'intérieur d'une distance de freinage définie.
